# FASCICULE DE BREVET EUROPEEN

(11) **EP 1 170 823 B1**
(45) Date de publication et mention de la délivrance du brevet: **06.09.2006**
(21) Numéro de dépôt: 01401597.8
(22) Date de dépôt: 18.06.2001
(51) Int. Cl.: H01Q 25/00, H01Q 3/26, H01Q 3/40

(54) **Antenne de télécommunication destinée à couvrir une large zone terrestre**
Telekommunikationsantenne mit grossem Erdabdekkungsbereich
Telecommunications antenna for covering a large terrestrial zone

(30) Priorité: 06.07.2000 FR 0008794
(43) Date de publication de la demande: 09.01.2002
(73) Titulaire: ALCATEL, 75008 Paris (FR)
(72) Inventeur: Caille, Gérard, 31170 Tournefeuille (FR); Cailloce, Yann, 31100 Toulouse (FR)
(74) Mandataire: Hedarchet, Stéphane

(56) Documents cités:
- EP-A- 0 355 979
- EP-A- 0 368 121
- EP-A- 0 963 005
- EP-A- 0 963 006
- WO-A-98/50981
- FR-A- 2 750 258
- US-A- 3 917 998

## Description

L'invention est relative à une antenne de télécommunication installée dans un satellite géostationnaire et destinée à relayer des communications sur un territoire étendu.

Pour assurer des communications sur un territoire étendu, par exemple de la dimension de l'Amérique du Nord, on fait appel un satellite géostationnaire comprenant une antenne d'émission et une antenne de réception dont chacune présente un réflecteur associé à une multiplicité d'éléments rayonnants ou sources. Afin de pouvoir réutiliser des ressources en communication, notamment des sous-bandes de fréquences, le territoire à couvrir est divisé en zones et ces ressources sont affectées aux diverses zones de façon telle que lorsqu'à une zone est affectée une ressource, aux zones adjacentes on affecte des ressources différentes.

Chaque zone, par exemple, d'un diamètre de l'ordre de plusieurs centaines de kilomètres, est d'une étendue telle qu'elle doit être couverte par plusieurs éléments rayonnants afin d'assurer un gain élevé et une homogénéité suffisante du rayonnement de l'antenne dans la zone.

Ainsi sur la figure 1, on a représenté un territoire 10 couvert par une antenne à bord d'un satellite géostationnaire et n zones 12₁, 12₂, ..., 12ₙ. Dans cet exemple, on utilise 4 sous-bandes de fréquences f1, f2, f3, f4.

La zone 12ᵢ est divisée en plusieurs sous-zones 14₁, 14₂, etc. dont chacune correspond à un élément rayonnant de l'antenne. La figure 1 montre qu'à certains éléments rayonnants, par exemple celui de référence 14₃ au centre de la zone 12ᵢ, ne correspond qu'une seule sous-bande de fréquences f4, alors que d'autres, tels que ceux se trouvant à la périphérie de la zone 12ᵢ sont associés à plusieurs sous-bandes, celles qui sont affectées aux zones adjacentes.

La figure 2 représente une antenne de réception d'un type connu pour un tel système de télécommunication.

Cette antenne comporte un réflecteur 20 et une pluralité d'éléments rayonnants 22₁, ..., 22_{N} se trouvant à proximité du plan focal du réflecteur. Le signal reçu par chaque élément rayonnant, par exemple celui de l'élément 22_{N}, traverse d'abord un filtre 24_{N} destiné notamment à éliminer la fréquence d'émission (puissante) puis un amplificateur à faible bruit 26_{N}. A la sortie de l'amplificateur à faible bruit 26_{N}, le signal est, grâce à un diviseur 30_{N}, divisé en plusieurs parties, éventuellement avec des coefficients qui peuvent différer d'une partie à une autre ; le but de cette division est de permettre qu'un élément rayonnant puisse participer à la formation de plusieurs faisceaux. On voit ainsi qu'une sortie 32₁ du diviseur 30_{N} est affectée à une zone 34ₚ, alors qu'une autre sortie 32i du diviseur 30_{N} est affectée à une autre zone 34_{q}.

Les diviseurs 30₁, ..., 30_{N} ainsi que les sommateurs 34ₚ, ..., 34_{q} destinés à reconstituer les zones font partie d'un dispositif 40 appelé réseau formateur de faisceaux ou pinceaux.

Dans le réseau formateur de faisceaux 40 représenté sur la figure 2, on prévoit pour chaque sortie de chaque diviseur 30ᵢ, un ensemble comportant un déphaseur 42 et un atténuateur 44. Les déphaseurs 42 et atténuateurs 44 permettent de modifier le diagramme de rayonnement soit pour le corriger, si le satellite a subi un déplacement indésiré, soit pour conférer une répartition différente aux zones terrestres.

Par ailleurs, à chaque amplificateur à faible bruit 26_{N} est associé un autre amplificateur à faible bruit 26'_{N}, qui lui est identique et dont le but est de remplacer l'amplificateur 26_{N} en cas de panne de ce dernier. A cet effet, on prévoit deux commutateurs 46_{N} et 48_{N} permettant le remplacement. Il est donc nécessaire de prévoir des moyens de télémesure (non montrés) pour détecter la panne et des moyens de télécommande (également non représentés) pour assurer le remplacement.

On constate que dans un système d'antenne du type de celui représenté sur la figure 2, le nombre d'amplificateurs à faible bruit et le nombre de déphaseurs et d'atténuateurs sont importants. Un nombre élevé de composants dans un satellite est un inconvénient gênant en raison de la masse. En outre le nombre élevé de déphaseurs 42 et d'atténuateurs 44 n'est pas favorable à la fiabilité.

L'invention permet de réduire dans une proportion importante le nombre d'amplificateurs à faible bruit et le nombre de déphaseurs et d'atténuateurs.

L'antenne du document FR-A-2,750,258 est relative à un système conformateur de faisceau destiné à générer un seul faisceau reconfigurable servant à l'optimisation d'un seul faisceau.

Le document US-A-4,901,085 décrit une antenne de réception multi-faisceaux. Cependant, l'état de la technique ne permet pas de resoudre le problème de la reconfiguration généralisée et flexible des faisceaux, avec une correction de pointage et un déplacement des zones au sol d'une plus grande simplicité.

Une antenne de réception selon l'invention est définie par la revendication indépendante 1.

Dans une matrice de type Butler, qui est formée de coupleurs 3dB, le signal sur chaque sortie est une combinaison des signaux sur toutes les entrées, mais les signaux provenant des diverses entrées ont une phase déterminée, distincte d'une entrée à une autre, ce qui permet, après passage dans la matrice de type Butler inverse, de reconstituer intégralement les signaux d'entrées, après amplification et déphasage, et atténuation le cas échéant.

Le nombre de sorties de la première matrice de Butler est de préférence égal à son nombre d'entrées. Dans ces conditions, le nombre d'amplificateurs à faible bruit est égal au nombre d'éléments rayonnants alors que dans la réalisation antérieure, telle que celle représentée sur la figure 2, le nombre d'amplificateurs à faible bruit est le double du nombre d'éléments rayonnants. En outre, le nombre de déphaseurs est aussi égal au nombre d'éléments rayonnants alors qu'avec la technique antérieure ce nombre de déphaseurs et d'atténuateurs est sensiblement supérieur puisque le signal de sortie d'un élément rayonnant est divisé et que le déphasage et l'atténuation 42, 44 sont affectés à chaque voie du réseau formateur de faisceau.

Pour corriger ou modifier les faisceaux dans une antenne de réception selon l'invention, la commande à appliquer aux déphaseurs en série avec les amplificateurs à faible bruit est particulièrement simple.

Grâce à l'utilisation de matrices de type Butler, lorsqu'un amplificateur à faible bruit tombe en panne, le signal est réduit uniformément sur toutes les sorties.

Pour diminuer l'effet de la panne d'un amplificateur sur les signaux de sortie, dans un mode de réalisation l'amplificateur à faible bruit qui est associé à chaque sortie de la première matrice de type Butler, comprend une pluralité, par exemple une paire, d'amplificateurs en parallèle grâce, par exemple, à des coupleurs. Dans ces conditions, l'effet de la panne d'un seul des deux amplificateurs d'une paire entraîne une dégradation au moins deux fois moins importante qu'avec un seul amplificateur associé à chaque sortie.

On peut montrer que si l'on utilise des matrices de Butler d'ordre 8 et une paire d'amplificateurs en parallèle associée à chaque sortie, la dégradation est de -0,56 dB, et avec des matrices de Butler d'ordre 16 - également avec une paire d'amplificateurs associée à chaque sortie de la première matrice de type Butler - la dégradation est de -0,28 dB.

Dans un mode de réalisation, on fait appel à une pluralité de matrices bidimensionnelles associées, par exemple dans des plans différents, de façon que chaque signal reçu par un élément rayonnant soit réparti sur nxn amplificateurs à faible bruit, n étant l'ordre de chaque matrice bidimensionnelle. Dans un exemple, n=8 et, dans ces conditions, chaque signal reçu par un élément rayonnant est réparti sur 64 amplificateurs à faible bruit. Dans cet exemple, une panne d'un amplificateur n'entraîne qu'une perte de -0,14 dB si un seul amplificateur est associé à chaque sortie.

L'invention s'applique également à une antenne d'émission avec une structure analogue. Cette antenne d'émission selon l'invention est définie par la revendication indépendante 14. Dans ce cas, les entrées de la première matrice de type Butler reçoivent les signaux à émettre, tandis que ce sont les sorties de la seconde matrice de type Butler qui sont connectées aux éléments rayonnants. Bien entendu, à la place d'amplificateurs à faible bruit, on prévoit, pour de telles antennes d'émission, des amplificateurs de puissance.

Dans un mode de réalisation qui s'applique tant à l'émission qu'à la réception, l'une des matrices de Butler et le réseau formateur de faisceaux constituent un dispositif unique.

Il est vrai qu'il est déjà connu d'utiliser une structure à deux matrices de Butler pour des antennes d'émission afin de répartir la puissance d'émission sur l'ensemble des amplificateurs de puissance, mais, dans ces antennes connues,la correction ou la reconfiguration des faisceaux était obtenue comme décrit en relation avec la figure 2 pour les antennes de réception. Ainsi, pour les antennes d'émission, l'invention permet de réduire le nombre de déphaseurs, et d'atténuateurs éventuellement, et simplifie aussi la commande de ces derniers. Par ailleurs, pour les antennes de réception, l'invention, comme indiqué ci-dessus, réduit (par rapport aux antennes de réception connues) le nombre d'amplificateurs à faible bruit.

Chaque couple de matrices de Butler correspond, de préférence, à plusieurs zones. Il est même possible de prévoir une seule matrice de Butler pour l'ensemble des zones. Cependant, pour des raisons de simplicité de réalisation, il est préférable de prévoir plusieurs matrices de Butler. Dans ce cas, certains des éléments rayonnants peuvent être affectés à deux matrices de Butler différentes. Dans cette hypothèse, une panne d'un amplificateur associé à une matrice de Butler d'une paire de telles matrices conduit à une dégradation des signaux pour l'ensemble des faisceaux associés à la matrice de Butler correspondante. Par contre s'il ne se produit pas de panne d'amplificateur pour la matrice de Butler de la même paire, il se produira alors une atténuation pour les sous-zones correspondant à la première matrice de la paire alors qu'il n'y aura pas d'atténuation pour les sous-zones de la seconde matrice de la paire.

Pour remédier à cet inconvénient, l'invention prévoit, dans un mode de réalisation, de commander les atténuateurs associés à une matrice de Butler adjacente à une matrice pour laquelle au moins un amplificateur est tombé en panne de façon à homogénéiser les puissances d'émission ou de réception.

Ainsi, l'invention concerne une antenne de réception (ou d'émission) pour satellite géostationnaire d'un système de télécommunication destiné à couvrir un territoire divisé en zones, selon les revendications indépendantes 1 et 14.

De préférence, un atténuateur est en série avec chaque amplificateur et chaque déphaseur de façon à permettre d'égaliser les gains des amplificateurs.

Dans une réalisation, l'antenne comprend au moins deux matrices de type Butler à entrées (ou sorties) connectées aux éléments rayonnants, au moins l'un des éléments rayonnants étant connecté à la fois à une entrée de la première matrice et à une entrée de la seconde matrice de type Butler.

Dans ce cas, il est préférable que l'élément rayonnant associé à deux matrices de type Butler soit connecté aux entrées (ou sorties) de ces deux matrices par l'intermédiaire d'un coupleur 3dB et qu'un coupleur analogue soit prévu aux sorties (ou aux entrées) correspondantes des matrices de type Butler inverses.

On peut aussi disposer en série avec chaque amplificateur et déphaseur, un atténuateur qui, en cas de panne d'un amplificateur associé à une matrice, atténue les signaux de sorties de l'autre matrice de type Butler, afin d'homogénéiser les signaux de sorties de ces deux matrices.

Selon un mode de réalisation, entre chaque sortie (entrée) de la première matrice de type Butler et chaque entrée (sortie) correspondante de la matrice de type Butler inverse, on prévoit des amplificateurs en parallèle, par exemple associés par des coupleurs 90°.

Pour corriger une déviation angulaire et repointer simultanément tous les faisceaux, de préférence les déphaseurs sont commandés pour modifier la pente du front de phase des signaux de sortie de la première matrice de type Butler.

La matrice de type Butler inverse et le réseau formateur de faisceaux forment avantageusement un ensemble unique.

Lorsqu'on prévoit un atténuateur en série avec chaque amplificateur, celui-ci présente de préférence une dynamique inférieure à 3dB.

Les matrices de Butler sont, par exemple, d'ordre huit ou seize.

Dans une réalisation, l'antenne comporte une première série de premières matrices de Butler disposées dans des plans parallèles et une seconde série de premières matrices de Butler disposée également dans des plans parallèles à une direction différente de celle de la première série, par exemple orthogonale, de façon à permettre le déplacement des zones, ou des corrections de défaut de pointage dans deux directions différentes et, ainsi, dans toutes les directions de la zone couverte par l'antenne.

D'autres caractéristiques et avantages de l'invention apparaîtront avec la description de certains de ses modes de réalisations, celle-ci étant effectuée en ce référant aux dessins ci-annexés sur lesquels :
- la figure 1, déjà décrite, montre un territoire divisé en zones qui est couvert par une antenne à bord d'un satellite géostationnaire,
- la figure 2, également déjà décrite, représente une antenne de réception de l'état antérieur de la technique,
- les figures 3 et 4 sont des schémas montrant des parties d'antennes de réception conformes à l'invention,
- la figure 5 est un schéma d'une variante d'une partie d'antenne selon l'invention,
- la figure 6 représente une matrice de Butler d'ordre 64,
- la figure 7 est un schéma d'une matrice de Butler d'ordre 4,
- la figure 8 est un schéma d'une matrice de Butler d'ordre 16,et
- la figure 9 est un schéma d'une antenne de réception montrant d'autres dispositions de l'invention.

L'antenne de réception représentée sur la figure 3 comporte, comme l'antenne montrée sur la figure 2, un réflecteur (non montré sur la figure 3) et une pluralité d'éléments rayonnants 22₁, .., 22_{N} disposés au voisinage de la zone focale du récepteur.

Dans l'exemple de la figure 3, l'antenne de réception comporte plusieurs matrices de Butler 50₁, ..., 50ⱼ, ..., 50ₚ. Ces matrices sont toutes identiques, avec un nombre d'entrées égal au nombre de sorties.

Chaque entrée reçoit le signal d'un élément rayonnant. Ainsi la matrice de Butler 50ⱼ comporte huit entrées 52₁ à 52₈ et l'entrée 52₁ reçoit le signal de l'élément rayonnant 22ₖ₊₁ tandis que l'entrée 52₈ reçoit le signal de l'élément rayonnant 22ₖ₊₈. Les éléments rayonnants 22ₖ₊₁ à 22ₖ₊₈ sont, dans une réalisation, tous affectés à une même zone, c'est-à-dire à un même faisceau. Cependant, comme indiqué plus haut, certains de ces éléments rayonnants contribuent aussi à la formation d'autres faisceaux pour des zones adjacentes.

Chaque sortie de la matrice de Butler 50ⱼ est reliée à une entrée correspondante d'une matrice de Butler inverse 54ᵢ par l'intermédiaire d'un filtre et d'un amplificateur à faible bruit. Sur la figure 3, on a représenté seulement les amplificateurs à faible bruit et les filtres qui correspondent, d'une part, à la première sortie 56ₖ₊₁ de la matrice 50ⱼ et, d'autre part, à la dernière sortie 56ₖ₊₈ de cette matrice 50ⱼ. Ainsi la sortie 56ₖ₊₁ de la matrice 50ⱼ est reliée à l'entrée 58ₖ₊₁ de la matrice 54ⱼ par l'intermédiaire d'un filtre 60ₖ₊₁ et d'un amplificateur à faible bruit 62ₖ₊₁ disposés en série. Le filtre 60ₖ₊₁ a pour but d'éliminer les signaux d'émission. Ce filtre peut faire partie de la matrice 50ⱼ, notamment si celle-ci est réalisée en technologie guide d'ondes.

La matrice de Butler 54ⱼ a une fonction de transfert inverse de celle de la matrice 50ⱼ. Elle présente un nombre d'entrées égal au nombre de sorties de la matrice 50ⱼ et un nombre de sorties égal au nombre d'entrées de la matrice 50ⱼ.

Les sorties des diverses matrices de Butler inverses 54ⱼ sont reliées aux sorties de faisceaux 64₁, ..., 64_{S} par l'intermédiaire d'un réseau 66 formateur de faisceaux.

On sait qu'une matrice de Butler, qui est, comme on le verra plus loin, formée à partir de coupleurs 3dB, est telle qu'un signal appliqué sur une entrée est réparti sur toutes les sorties avec des phases décalées d'une sortie à une autre de 2π/M, M étant le nombre de sorties. La matrice 54ⱼ ayant une fonction inverse de la matrice 50ⱼ, un signal d'une entrée déterminée de la matrice 50ⱼ se retrouve, à un filtrage et une amplification près, sur la sortie correspondante de la matrice 54ⱼ.

Chaque sortie 56 de la matrice 50ⱼ délivre un signal représentant l'ensemble des signaux d'entrées de cette même matrice. Dans ces conditions, une panne d'un ou plusieurs des amplificateurs à faible bruit 62 n'entraînera pas un défaut d'homogénéité du faisceau reconstitué pour la zone correspondante, mais une diminution homogène de la puissance sur l'ensemble de la zone ou des zones correspondant aux éléments rayonnants 22ₖ₊₁ à 22ₖ₊₈.

On peut montrer qu'en cas de panne d'un amplificateur, le signal sur toutes les sorties de la matrice 54ⱼ est réduit d'un facteur 20log(1-1/M) en dB, M étant l'ordre de la matrice de Butler concernée, c'est-à-dire huit dans l'exemple. Toutefois la dégradation du paramètre G/T de l'antenne a une valeur moitié, c'est-à-dire 10log(1-1/M), car la perte dans les charges de la matrice 54ⱼ est négligeable. En effet, le bruit prépondérant est celui recueilli en sortie des amplificateurs à faible bruit et comme un amplificateur en panne ne contribue plus au bruit, la puissance de bruit totale est réduite d'un facteur 1-1/M.

Dans ces conditions, pour des matrices d'ordre huit, la panne d'un amplificateur à faible bruit entraîne une dégradation de G/T égale à -0,56 dB et si M = 16 la dégradation est de -0,28 dB. Ces chiffres correspondent à l'hypothèse où chaque amplificateur est constitué par une paire d'amplificateurs, comme décrit plus loin avec la figure 5 et où par « panne d'un amplificateur » on entend la panne d'un seul amplificateur d'une paire.

La panne d'un amplificateur à faible bruit entraîne aussi une dégradation de l'isolation entre les signaux de sorties. Ainsi, si avant la panne les signaux d'entrées sont parfaitement isolés, et donc les signaux de sorties aussi parfaitement isolés, après la panne d'un amplificateur l'isolation entre deux sorties est 20log(M-1) soit 17 dB si G=8 et 23,5 dB si G = 16.

Les valeurs indiquées ci-dessus sont des valeurs théoriques issues de calculs classiques. Cependant, si on fait appel à des technologies appropriées, par exemple la technique des répartiteurs compacts en guides d'ondes, les pertes et les erreurs sont faibles et les résultats correspondent pratiquement à ceux indiqués par les calculs.

Dans un mode de réalisation, les matrices inverses 54ⱼ et le réseau 66 formateur de faisceaux constituent un seul circuit multicouche. Cette réalisation est rendue possible, car les matrices inverses et le réseau 66 sont, de préférence, constitués à l'aide de circuits multicouches planaires utilisant la même technologie et peuvent être ainsi disposés dans un même boîtier. Les pertes entraînées par les circuits se trouvant à l'aval des amplificateurs à faible bruit étant moins critiques qu'en amont, on peut utiliser des circuits du type microbande ou triplaque plutôt que des circuits à guide d'ondes car ces circuits microbandes ou triplaques sont plus compacts, mais entraînent des pertes légèrement supérieures aux circuits à guide d'ondes, ce qui est peu gênant, comme indiqué ci-dessus.

La figure 4 représente un mode de réalisation préféré de l'invention dans lequel on met à profit l'utilisation de matrices de Butler pour simplifier la commande de la correction ou la modification des faisceaux. Sur cette figure, on a représenté en traits mixtes la direction correcte du rayonnement 70 par rapport à l'antenne, et, en traits interrompus 72, la direction du rayonnement qui est vu de façon incorrecte par l'antenne, par exemple en raison d'une instabilité du satellite.

L'énergie du rayonnement 70 correspond au diagramme 74 représenté en traits pleins, et l'énergie du rayonnement 72 correspond au diagramme 76 représenté en traits interrompus. On voit donc qu'une orientation incorrecte de l'antenne correspond à un décalage du rayonnement dans le plan focal, et l'élément rayonnant destiné à capter le plus d'énergie provenant d'un direction donnée ne reçoit cette dernière qu'avec une forte atténuation. Ainsi, le décalage entraîne une perte importante de gain et une altération de l'isolation.

Pour repointer l'antenne, c'est-à-dire corriger son orientation, comme décrit ci-dessus en relation avec la figure 2, la solution antérieure consiste à affecter à chaque élément rayonnant, un déphaseur 42 et un atténuateur 44, et à commander les déphaseurs 42 de façon individuelle. En outre, les atténuateurs ont une forte dynamique car ils doivent pouvoir « éteindre » ou « allumer » certaines sources. Cette contrainte entraîne la nécessité que les amplificateurs à faible bruit aient un grand gain. En outre, il est nécessaire que le nombre d'éléments rayonnants, ou sources, affectés à une zone soit plus important que le nombre de sous-zones. Par exemple, si sept éléments rayonnants fournissent le diagramme nominal, pour permettre un repointage il faut au moins une couronne autour du septet formé par ces éléments rayonnants. Il faudra donc alors prévoir 19 sources (au lieu de 7) pour chaque accès à une zone. Dans le cas où les zones forment une maille carrée et si l'on prévoit quatre sources actives par zone, le nombre d'accès pour une zone sera de 16.

L'invention permet une correction de pointage ou un déplacement des zones au sol d'une plus grande simplicité que la solution représentée sur la figure 2. Elle tire avantage de la présence des matrices de Butler 50ⱼ. On part de la constatation qu'à la sortie de la matrice 50ⱼ, le front de phase 80ₖ₊₁ est simplement incliné par rapport au front de phase 82ₖ₊₁ désiré. En effet, le signal de chaque faisceau est réparti sur toutes les sorties de la matrice correspondante 50ⱼ avec une pente de phase donnée ; les pentes correspondant à chaque entrée sont séparées par une valeur fixée, constante pour une matrice d'ordre donné. Dans ces conditions, pour effectuer le repointage, c'est-à-dire la correction désirée, il suffit de rectifier la pente en prévoyant un déphaseur associé à chaque sortie de la matrice 50j.

Sur la figure 4, on a représenté par les droites 80ₖ₊₁ et 82ₖ₊₁ la répartition des phases sur les sorties 56ₖ₊₁ à 56ₖ₊₈ pour les signaux provenant de l'élément rayonnant 22ₖ₊₁. Les droites 80ₖ₊₃ et 82ₖ₊₃ correspondent aux répartitions des phases sur les sorties pour le signal provenant de l'élément rayonnant 22ₖ₊₃ tandis que les droites 80ₖ₊₇ et 82ₖ₊₇ correspondent aux phases sur toutes les sorties pour les signaux fournis par l'élément rayonnant 22ₖ₊₇. Sur ces diagrammes, la distance entre la sortie 56ₖ₊₁ et l'intersection Pₖ₊₁ de la droite 82ₖ₊₁ avec la droite Dₖ₊₁ liée à la sortie 56ₖ₊₁ représente, par convention, la phase pour cette sortie du signal provenant de l'élément rayonnant 22ₖ₊₁. De même, les intersections de cette droite 82ₖ₊₁ avec les droites Dₖ₊₂, etc., correspondantes fourniront les phases des signaux sur les autres sorties toujours pour le signal correspondant à l'élément rayonnant 22ₖ₊₁.

Ainsi, par exemple pour la sortie 56ₖ₊₁, pour corriger le front de phase de 80 en 82, du signal provenant d'un élément rayonnant 22ᵢ, il faudra appliquer une correction de phase δ ₖ₊₁, δₖ₊₂..., δₖ₊₈. Mais on constate que les valeurs de δ ₖ₊₁, δ ₖ₊₂, δₖ₊₃, etc., sont les mêmes. Il suffit donc d'un simple déphaseur 84ₖ₊₁, etc., pour corriger cette valeur commune δ ₖ₊₁, δₖ₊₂, etc.

Il est à noter que la correction qui est effectuée par la matrice de Butler 50ⱼ ne s'effectue que dans un seul plan, celui de la figure. Pour effectuer une correction réelle, il faut prévoir des matrices de Butler dans un autre plan, par exemple perpendiculaire, comme représenté sur la figure 6 qui sera décrite plus loin.

Dans l'exemple, on prévoit un tel déphaseur 84 à l'aval de l'amplificateur à faible bruit 52. Ainsi, le déphaseur 84ₖ₊₁ sur la figure 4 est relié à la sortie de l'amplificateur 62ₖ₊₁ par l'intermédiaire d'un atténuateur 86ₖ₊₁ et la sortie du déphaseur 84ₖ₊₁ est reliée à l'entrée correspondante de la matrice inverse 54ⱼ.

Dans ce mode de réalisation, les atténuateurs commandables 86 permettent une égalisation du gain des amplificateurs 62. Ils permettent également une compensation en cas de défaillance d'un (ou plusieurs) amplificateur(s) à faible bruit raccordé(s) à une matrice couplée à la matrice 50j, comme on le verra plus loin.

Dans cet exemple on prévoit, dans les matrices de Butler 50ⱼ, des filtres passe-haut pour empêcher que les fréquences d'émission ne viennent perturber les fréquences de réception. Il s'agit, par exemple, de guides d'ondes dont la fréquence de coupure est comprise entre la bande de réception et la bande d'émission.

Dans cet exemple, on peut aussi, comme décrit en relation avec la figure 3, prévoir que les matrices de Butler inverses 54ⱼ soient intégrées dans le réseau formateur de faisceaux 66.

Dans la variante représentée sur la figure 5, les amplificateurs à faible bruit 62 sont associés par paires grâce à des coupleurs 90°. De façon plus précise, l'amplificateur 62ₖ₊₁ est associé à l'amplificateur 62ₖ₊₂, de manière telle qu'un coupleur 90°, 88, relie les entrées des amplificateurs et un coupleur 90° relie entre elles les sorties de ces amplificateurs. De cette manière en cas de panne d'un amplificateur, on obtient, avec une matrice de Butler d'ordre 8 une perte de 0,28 dB, ce qui correspond, en l'absence de la disposition représentée sur la figure 5, à la perte quand les matrices de Butler sont d'ordre 16. En effet, la disposition, qui consiste à réaliser chaque amplificateur associé à une sortie d'une matrice de Butler, à l'aide d'une paire d'amplificateurs, réduit de moitié la perte de puissance en cas de panne d'un seul amplificateur de la paire puisque l'autre amplificateur de cette paire est encore en fonctionnement. Autrement dit, cette disposition a le même effet que de multiplier par deux l'ordre des matrices de Butler

De façon plus générale, également dans le but de réduire l'effet d'une panne d'un amplificateur, on peut associer à chaque sortie une pluralité d'amplificateurs en parallèle. Dans ce cas, le nombre d'amplificateurs associés à chaque sortie est une puissance de 2 afin de faciliter la division puis la recombinaison.

Bien que dans les exemples décrits jusqu'à présent on ait prévu plusieurs matrices 50ⱼ, il est possible de prévoir une seule matrice de Butler d'ordre M, M étant le nombre d'éléments rayonnants. Cependant les contraintes d'encombrement à bord d'un satellite empêchent de réaliser une telle matrice de Butler dans un seul plan dès que le nombre d'éléments rayonnants devient important. Dans ce cas, il est nécessaire de faire appel à une matrice de Butler de type bidimensionnel comme représenté sur la figure 6. Cette dernière montre une matrice d'ordre 64 réalisée avec une première couche de 8 matrices de Butler 90₁ à 90₈ et une seconde couche de matrices de Butler 92₁ à 92₈ disposées perpendiculairement aux matrices 90.

Une telle matrice bidimensionnelle est de réalisation complexe ; elle peut aussi présenter des pertes préjudiciables à la température de bruit de l'antenne. Mais, elle permet un repointage simultané dans deux plans orthogonaux et elle réduit l'impact d'une panne en couplant entre eux un nombre plus élevé d'amplificateurs à faible bruit.

De façon générale, il n'est pas indispensable pour pouvoir effectuer une correction dans deux plans différents que les matrices 90 et 92 soient selon deux plans perpendiculaires. Il suffit qu'elles soient selon deux plans de directions différentes, suffisamment écartées. Dans un exemple, les directions sont écartées de 60° pour faciliter la connexion à un réseau dont les centres des sources adjacentes forment des triangles équilatéraux.

Les matrices de Butler d'ordre 8 et d'ordre 16 sont réalisées à partir de matrices de Butler d'ordre 4.

Une matrice de Butler d'ordre 4 est représentée sur la figure 7. Elle comporte six coupleurs 3dB avec deux coupleurs d'entrée 94, 96, deux coupleurs de sorties 100, 104 et deux coupleurs intermédiaires 98 et 100. Dans une variante (non montrée), au lieu de coupleurs intermédiaires 98 et 100, on prévoit des croisements ; toutefois ces croisements sont difficiles à réaliser en technologie guide d'ondes.

On rappelle qu'un coupleur 3dB, par exemple le coupleur 104 d'entrée, comporte deux entrées 104₁ et 104₂ et deux sorties 104₃ et 104₄ et est tel qu'un signal appliqué sur une sortie, par exemple celle de référence 104₁, voit sa puissance répartie sur les deux sorties 104₃, 104₄ avec un déphasage de π/2 entre les deux signaux de sorties. Ainsi, comme indiqué sur la figure 7, le signal S à l'entrée 104₁ devient le signal $\overline{\sqrt{2}}$ à la sortie 104₃ et le signal $- j \frac{}{\sqrt{2}}$ sur la sortie 104₄. A un signal S' appliqué sur l'entrée 104₂ correspond un signal $\overline{\sqrt{2}}$ sur la sortie 104₄ et $- j \frac{}{\sqrt{2}}$ sur la sortie 104₃.

Le signal sur l'entrée 104₁ se retrouve sur les quatre sorties de la matrice de Butler d'ordre 4, à savoir les sorties 94₃, 94₄ et 96₃, 96₄ des coupleurs respectivement 94 et 96. Sur la sortie 94₃ on obtient le signal $j \frac{S}{2} ,$ sur la sortie 94₄, le signal $- \frac{S}{2} ,$ sur la sortie 96₃ le signal $- j \frac{S}{2} {e}^{- {j}_{ψ}} ,$ et sur la sortie 96₄ le signal $\frac{S}{2} {e}^{- {j}_{ψ}} .$ La phase ϕ, constante, est introduite par un déphaseur 105 entre les coupleurs 98 et 100. Ce déphaseur est réglé pour compenser les différences entre longueurs de guide dans les voies centrales et les voies d'extrémités ; ainsi, la matrice fournit une pente régulière aux phases des signaux sur les sorties.

On constate qu'avec une matrice de Butler d'ordre 4, les phases des signaux de sorties varient par incrément de 90°. Avec une matrice de Butler d'ordre 8, l'incrément est de 45°.

Pour réaliser une telle matrice de Butler d'ordre huit, 120 ou 130 (figure 8), on fait appel à deux matrices d'ordre quatre, respectivement 122 et 124, et les sorties de ces deux matrices d'ordre quatre sont combinées grâce à quatre coupleurs 3dB : 126₁, 126₂, 126₃, 126₄.

Pour la réalisation d'une matrice de Butler d'ordre 16 (figure 8), on utilise deux matrices, 120 et 130, d'ordre 8, et les sorties des matrices 120 et 130 sont combinées grâce à huit coupleurs 3dB : 132₁ à 132₈.

Il est à noter que, de façon en soi connue, les croisements de lignes de la matrice d'ordre 16 qui sont représentés sur la figure 8, peuvent être remplacés par des coupleurs tête-bêches analogues aux coupleurs 98 et 100 de la matrice d'ordre 4 représentée sur la figure 7.

Les matrices de Butler 50 sont, dans l'exemple, réalisées en technologie « répartiteur compact en guide d'ondes ». Dans ce cas il est possible d'intégrer à ces matrices un filtrage évitant que les amplificateurs à faible bruit ne soient délinéarisés par des signaux parasites hors bande. Il s'agit en particulier du filtrage permettant de rejeter les fréquences d'émission qui, du fait de la très grande puissance d'émission, sont nécessairement réinjectées dans les antennes de réception disposées à proximité.

Il est préférable de réaliser chaque matrice de Butler 50j de façon telle qu'elle corresponde à une ou plusieurs zones et que les autres matrices n'interviennent pas pour la (ou les) zone(s) associée(s) à la matrice de Butler 50j. Mais il n'est pas toujours possible de satisfaire à cette condition car chaque source contribue en général à la formation de plusieurs zones adjacentes. Dans ces conditions, une source 22q (figure 9) qui doit être associée à deux matrices 50₁, 50₂ adjacentes est reliée aux entrées, respectivement 140₁ et 140₂, des matrices 50₁ et 50₂ par l'intermédiaire d'un coupleur 3 dB 142. Un coupleur identique 144 permet de recombiner les sorties correspondantes des matrices inverses 50'₁ et 50'₂.

Les coupleurs 142, 144 permettent, en outre, de limiter la dégradation du signal provenant d'une source partagée entre deux matrices, en cas de panne d'un amplificateur à faible bruit associé soit aux matrices 50₁, 50'₁ soit aux matrices 50₂, 50'₂. En effet, le signal capté par une telle source est réparti en parts égales sur deux matrices. Ainsi, seule la partie affectée par une panne intervient.

Bien que ces coupleurs permettent de réduire (de moitié) le déséquilibre provoqué par une panne dans une matrice, le déséquilibre qui subsiste en cas de panne n'est en général pas acceptable. C'est pourquoi à la place des coupleurs 142, 144, ou en complément de ces derniers, en cas de panne d'un amplificateur à faible bruit associé à l'une des matrices, par exemple celle de référence 50₁, on atténue les signaux de sortie de l'autre matrice 50₂ d'une quantité permettant d'équilibrer les signaux des sorties des matrices 50₁ et 50₂. Cette commande d'atténuation est effectuée à l'aide des atténuateurs 86 représentés sur la figure 4. Cette atténuation doit être de 20log(1-1/M) pour les entrées ou sorties n'utilisant pas de coupleur 3dB et de 10log(1-1/M) pour les sorties reliées à des coupleurs 3dB 144.

L'atténuation est réalisée de façon automatique après détection d'une panne. La détection de panne sur chaque amplificateur à faible bruit est, par exemple, réalisée par contrôle de son courant d'alimentation ou à l'aide d'un détecteur à diode disposé en aval de chaque amplificateur à faible bruit.

Il est à noter que les atténuateurs 86 (figure 4) ont, dans l'exemple, une faible dynamique, inférieure à 3dB. En effet, leur dynamique est principalement déterminée par leur fonction d'égalisation des gains des divers amplificateurs à faible bruit à l'installation de l'antenne. Pour cette égalisation, la dynamique est au maximum de 2,5 dB. Par ailleurs, la compensation à apporter pour rééquilibrer les sorties d'une matrice quand la matrice adjacente comporte un amplificateur en panne, est de 0,28 dB.

Bien qu'on ait seulement décrit une antenne de réception, il va de soi que l'invention s'applique aussi à une antenne d'émission dont la structure est analogue mais en sens inverse, des amplificateurs de puissance étant utilisés à la place d'amplificateurs à faible bruit.

## Revendications

1. Antenne de réception multi-faisceaux pour satellite géostationnaire d'un système de télécommunication destiné à couvrir un territoire divisé en zones, les n faisceaux respectivement destinés à une zone étant définis à partir de plusieurs éléments rayonnants compris d'un ensemble de N éléments rayonnants (22₁, ..., 22_{N}), ou sources, disposés au voisinage du plan focal d'un réflecteur, l'antenne comprenant une pluralité de premières matrices (5dj) de type Butler dont respectivement chaque entrée est connectée à un élément rayonnant (22ₖ₊₁,..., 22ₖ₊₈) et dont chaque sortie (56ₖ₊₁,..., 56ₖ₊₈) est reliée à une entrée correspondante d'une matrice (54ᵢ) de type Butler inverse par l'intermédiaire d'un amplificateur (62ₖ₊₁),, les sorties des matrices de type Butler inverse étant associées à un réseau formateur de faisceaux, chaque première matrice et chaque matrice de type Butler inverse correspondante permettant de répartir l'énergie reçue par chaque élément rayonnant sur l'ensemble des amplificateurs afin qu'une panne de l'un de ces derniers ait un effet uniformément réparti sur tous les signaux de sorties **caractérisé en ce que** l'antenne comporte des moyens (84, 84k+1, 84k+3) pour modifier les emplacements de zones afin de corriger un défaut de pointage de l'antenne, un déphaseur (84ₖ₊₁) étant relié respectivement avec chacun des amplificateurs (62ₖ₊₁), lesdites moyens pour modifier les emplacements de zones comprenant lesdits déphaseurs, et **en ce que**,pour corriger une déviation angulaire et repointer simultanément tous les faisceaux, les déphaseurs sont commandés pour modifier la pente du front de phase (80) des signaux de sortie de la première matrice de type Butler (50ⱼ).

2. Antenne selon la revendication 1 **caractérisée en ce que** chaque matrice de type Butler présente un nombre d'entrées égal à son nombre de sorties.

3. Antenne selon la revendication 1 ou 2, **caractérisée en ce qu'**un atténuateur (86_{k + 1}) est en série avec chaque amplificateur et chaque déphaseur de façon à permettre d'égaliser les gains des amplificateurs.

4. Antenne selon l'une des revendications 1 à 3, **caractérisée en ce qu'**elle comprend au moins deux matrices de type Butler (M₁, M₂) à entrées connectées aux éléments rayonnants, au moins l'un (22_{q}) des éléments rayonnants étant connecté à la fois à une entrée de la première matrice (M₁) et à une entrée de la seconde matrice (M₂) de type Butler.

5. Antenne selon la revendication 4 **caractérisée en ce que** l'élément rayonnant associé à deux matrices de type Butler est connecté aux entrées de ces deux matrices par l'intermédiaire d'un coupleur 3dB (14₂) et **en ce qu'**un coupleur analogue (144) est prévu aux sorties correspondantes des matrices de type Butler inverses.

6. Antenne selon la revendication 4 ou 5 **caractérisée en qu'**elle comprend, en série avec chaque amplificateur et déphaseur, un atténuateur (86ₖ₊₁) qui, en cas de panne d'un amplificateur associé à une matrice, atténue les signaux de sorties de l'autre matrice de type Butler, afin d'homogénéiser les signaux de sorties de ces deux matrices.

7. Antenne selon selon l'une quelconque des revendications précédentes, **caractérisée en ce qu'**entre chaque sortie de la première matrice de type Butler et chaque entrée correspondante de la matrice de type Butler inverse, on prévoit des amplificateurs en parallèle (62ₖ₊₁, 62'ₖ₊₁), par exemple associés par des coupleurs 90° (88, 90).

8. Antenne selon selon l'une quelconque des revendications précédentes, **caractérisée en ce qu'**étant destinée à la réception, la première matrice de type Butler comporte des moyens de filtrage pour éliminer les bandes de fréquences d'émission.

9. Antenne selon selon l'une quelconque des revendications précédentes, **caractérisée en ce que** la matrice de type Butler inverse et le réseau formateur de faisceaux forment un ensemble unique.

10. Antenne selon la revendication 3 ou 6, **caractérisée en ce que** l'atténuateur en série avec chaque amplificateur présente une dynamique inférieure à 3dB.

11. Antenne selon l'une quelconque des revendications précédentes, **caractérisée en ce qu'**elle comporte une première série de pluralité de premières matrices de Butler disposées dans des plans parallèles et une seconde série de pluralités de premières matrices de Butler disposée également dons des plans parallèles à une direction différente de celle de la première série, de façon à permettre le déplacement des zones, ou des corrections de défaut de pointage dans deux directions différentes et, ainsi, dans toutes les directions de la zone couverte par l'antenne.

12. Antenne selon la revendication 11, **caractérisée en ce que** les directions des deux séries de premières matrices de Butler sont orthogonales.

13. Antenne selon la revendication 1, **caractérisée en ce que** les matrices de Butler sont d'ordre huit ou seize.

14. Antenne d'émission multi-faisceaux pour satellite géostationnaire d'un système de télécommunication destiné à couvrir un territoire divisé en zones, les n faisceaux respectivement destinés une zone étant définis à partir de plusieurs éléments rayonnants compris d'un ensemble de N éléments rayonnants (22₁, ..., 22_{N}), ou sources, disposés ou voisinage du plan focal d'un réflecteur, l'antenne comprenant une pluralité de premières matrices (50ⱼ) de type Butler dont respectivement chaque sortie est connectée à un élément rayonnant (22ₖ₊₁,..., 22ₖ₊₈) et dont chaque entrée (56ₖ₊₁,..., 56ₖ₊₈) est reliée à une entrée correspondante d'une matrice (54ⱼ) de type Butler inverse par l'intermédiaire d'un amplificateur (62ₖ₊₁), les entrées des matrices de type Butler inverse étant associées à un réseau formateur de faisceaux, chaque première matrice et chaque matrice de type Butler inverse correspondante permettant de répartir l'énergie reçue par chaque élément rayonnant sur l'ensemble des amplificateurs afin qu'une panne de l'un de ces derniers ait un effet uniformément réparti sur tous les signaux de sorties, **caractérisé en ce que** l'antenne comporte des moyens (84, 84k+1, 84k+3) pour modifier les emplacements de zones afin de corriger un défaut de pointage de l'antenne, un déphaseur (84ₖ₊₁) étant relié respectivement avec chacun des amplificateurs (62ₖ₊₁), lesdits moyens pour modifier les emplacements de zones comprenant lesdits déphaseurs, et **en ce que**, pour corriger une déviation angulaire et repointer simultanément tous les faisceaux, les déphaseurs sont commandés pour modifier la pente du front de phase (80) des signaux d'entrée de la première matrice de type Butler (50j).

15. Antenne selon la revendication 14 **caractérisée en ce que** chaque matrice de type Butler présente un nombre d'entrées égal à son nombre de sorties.

16. Antenne selon la revendication 14 ou 15 **caractérisée en ce qu'**un atténuateur (86ₖ₊₁) est en série avec chaque amplificateur et chaque déphaseur de façon à permettre d'égaliser les gains des amplificateurs.

17. Antenne selon l'une des revendications 14 à 16 **caractérisée en ce qu'**elle comprend au moins deux matrices de type Butler (M₁, M₂) à entrées (ou sorties) connectées aux éléments rayonnants, au moins l'un (22q) des éléments rayonnants étant connecté à la fois à une entrée de la première matrice (M₁) et à une entrée de la seconde matrice (M₂) de type Butler.

18. Antenne selon la revendication 17 **caractérisée en ce que** l'élément rayonnant associé à deux matrices de type Butler est connecté aux sorties de ces deux matrices par l'intermédiaire d'un coupleur 3dB (14₂) et **en ce qu'**un coupleur analogue (144) est prévu aux entrées correspondantes des matrices de type Butler inverses.

19. Antenne selon la revendication 17 ou 18 **caractérisée en qu'**elle comprend, en série avec chaque amplificateur et déphaseur, un atténuateur (86ₖ₊₁) qui, en cas de panne d'un amplificateur associé à une matrice, atténue les signaux de sorties de l'autre matrice de type Butler, afin d'homogénéiser les signaux de sorties de ces deux matrices.

20. Antenne selon selon l'une quelconque des revendications 14 à 19 **caractérisée en ce qu'**entre chaque entrée de la première matrice de type Butler et chaque sortie correspondante de la matrice de type Butler inverse, on prévoit des amplificateurs en parallèle (62ₖ₊₁, 62'ₖ₊₁), par exemple associés par des coupleurs 90° (88, 90).

21. Antenne selon selon l'une quelconque des revendications 14 à 20 **caractérisée en ce que** la matrice de type Butler inverse et le réseau formateur de faisceaux forment un ensemble unique.

22. Antenne selon la revendication 16 ou 19 **caractérisée en ce que** l'atténuateur en série avec chaque amplificateur présente une dynamique inférieure à 3dB.

23. Antenne selon l'une quelconque des revendications 14 22 **caractérisée en ce qu'**elle comporte une première série de pluralité de premières matrices de Butler disposées dans des plans parallèles et une seconde série de pluralités de premières matrices de Butler disposée également dans des plans parallèles à une direction différente de celle de la première série, de façon à permettre le déplacement des zones, ou des corrections de défaut de pointage dans deux directions différentes et, ainsi, dans toutes les directions de la zone couverte par antenne.

24. Antenne selon la revendication 23 **caractérisée en ce que** les directions des deux séries de premières matrices de Butler sont orthogonales.

25. Antenne selon la revendication 14 **caractérisée en ce que** les matrices de Butler sont d'ordre huit ou seize.

## Claims

1. A multi-beam receive antenna for a geosynchronous satellite of a telecommunications system intended to cover a territory divided into areas, the n beams respectively intended for an area being defined by a plurality of radiating elements made up of a set of N radiating elements (22₁, ..., 22_{N}), or sources, disposed in the vicinity of the focal plane of a reflector, the antenna including a plurality of first Butler matrices (50ⱼ), each input of which is connected to a radiating element (22ₖ₊₁, ..., 22ₖ₊₈) and each output (56ₖ₊₁, ..., 56ₖ₊₈) of which is connected to a corresponding input of an inverse Butler matrix (54ⱼ) via an amplifier (62ₖ₊₁), the outputs of the inverse Butler matrices being associated with a beam-forming network, each first matrix and each corresponding inverse Butler matrix distributing the energy received by each radiating element over the set of amplifiers so that the effect of failure of one amplifier is uniformly distributed over all the output signals, the antenna being **characterized in that** it comprises means (84, 84ₖ₊₁, 84ₖ₊₃) for modifying the locations of the areas so as to correct a pointing error of the antenna, a respective phase-shifter (84ₖ₊₁) being connected to each of the amplifiers (62ₖ₊₁), said means for modifying the locations of the areas comprising said phase-shifters, and **in that** the phase-shifters modify the slope of the phase fronts (80) of the output signals of the first Butler matrix (50ⱼ) to correct an angular deviation and simultaneously repoint all the beams.

2. An antenna according to claim 1, **characterized in that** each Butler matrix has the same number of inputs and outputs.

3. An antenna according to claim 1 or claim 2, **characterized in that** there is an attenuator (86ₖ₊₁) for equalizing the gains of the amplifiers in series with each amplifier and each phase-shifter.

4. An antenna according to any one of claims 1 to 3, **characterized in that** it includes at least two Butler matrices (M₁, M₂) with inputs connected to the radiating elements, at least one radiating element (22q) being connected to an input of the first matrix (M₁) and to an input of the second matrix (M₂).

5. An antenna according to claim 4, **characterized in that** the radiating element associated with two Butler matrices is connected to the inputs of those two matrices by a 3 dB coupler (14₂) and **in that** there is a similar coupler (144) at the corresponding outputs of the inverse Butler matrices.

6. An antenna according to claim 4 or claim 5, **characterized in that** each amplifier and phase-shifter includes an attenuator (86ₖ₊₁) which attenuates the output signals of the other Butler matrix in order to homogenize the output signals of the two matrices in the event of failure of an amplifier associated with a matrix.

7. An antenna according to any preceding claim, **characterized in that** amplifiers (62ₖ₊₁, 62'ₖ₊₁) in parallel, for example associated by 90° couplers (88, 90), are provided between each output of the first Butler matrix and each corresponding input of the inverse Butler matrix.

8. An antenna according to any preceding claim and intended for reception, **characterized in that** the first Butler matrix includes a filter system for eliminating the send frequency bands.

9. An antenna according to any preceding claim, **characterized in that** the inverse Butler matrix and the beam-forming network form a single system.

10. An antenna according to claim 3 or claim 6, **characterized in that** the attenuator in series with each amplifier has a dynamic range of less than 3 dB.

11. An antenna according to any preceding claim, **characterized in that** it includes a first series of a plurality of first Butler matrices disposed in parallel planes and a second series of a plurality of first Butler matrices also disposed in parallel planes in a direction different from that of the first series, to enable the displacement of areas or correction of pointing errors in two different directions, and therefore in all directions of the area covered by the antenna.

12. An antenna according to claim 11, **characterized in that** the directions of the two series of first Butler matrices are orthogonal.

13. An antenna according to claim 1, **characterized in that** the Butler matrices are 8^{th} order matrices or 16^{th} order matrices.

14. A multi-beam send antenna for a geosynchronous satellite of a telecommunications system intended to cover a territory divided into areas, the n beams respectively intended for an area being defined by a plurality of radiating elements made up of a set of N radiating elements (22₁, ..., 22_{N}), or sources, disposed in the vicinity of the focal plane of a reflector, the antenna including a plurality of first Butler matrices (50ⱼ), each output of which is connected to a radiating element (22ₖ₊₁, ..., 22ₖ₊₈) and each input (56ₖ₊₁, ..., 56ₖ₊₈) of which is connected to a corresponding output of an inverse Butler matrix (54ⱼ) via an amplifier (62ₖ₊₁), the inputs of the inverse Butler matrices being associated with a beam-forming network, each first matrix and each corresponding inverse Butler matrix distributing the energy received by each radiating element over the set of amplifiers so that the effect of failure of one amplifier is uniformly distributed over all the output signals, the antenna being **characterized in that** it comprises means (84, 84ₖ₊₁, 84ₖ₊₃) for modifying the locations of the areas so as to correct a pointing error of the antenna, a respective phase-shifter (84ₖ₊₁) being connected to each of the amplifiers (62ₖ₊₁), said means for modifying the locations of the areas comprising said phase-shifters, and **in that** the phase-shifters modify the slope of the phase fronts (80) of the input signals of the first Butler matrix (50ⱼ) to correct an angular deviation and simultaneously repoint all the beams.

15. An antenna according to claim 14, **characterized in that** each Butler matrix has the same number of inputs and outputs.

16. An antenna according to claim 14 or claim 15, **characterized in that** there is an attenuator (86ₖ₊₁) for equalizing the gains of the amplifiers in series with each amplifier and each phase-shifter.

17. An antenna according to any one of claims 14 to 16, **characterized in that** it includes at least two Butler matrices (M₁, M₂) with outputs connected to the radiating elements, at least one radiating element (22q) being connected to an output of the first matrix (M₁) and to an output of the second matrix (M₂).

18. An antenna according to claim 17, **characterized in that** the radiating element associated with two Butler matrices is connected to the outputs of those two matrices by a 3 dB coupler (14₂) and **in that** there is a similar coupler (144) at the corresponding inputs of the inverse Butler matrices.

19. An antenna according to claim 17 or claim 18, **characterized in that** each amplifier and phase-shifter includes an attenuator (86ₖ₊₁) which attenuates the output signals of the other Butler matrix in order to homogenize the output signals of the two matrices in the event of failure of an amplifier associated with a matrix.

20. An antenna according to any one of claims 14 to 19, **characterized in that** amplifiers (62ₖ₊₁, 62'ₖ₊₁) in parallel, for example associated by 90° couplers (88, 90), are provided between each input of the first Butler matrix and each corresponding output of the inverse Butler matrix.

21. An antenna according to any one of claims 14 to 20, **characterized in that** the inverse Butler matrix and the beam-forming network form a single system.

22. An antenna according to claim 16 or claim 19, **characterized in that** the attenuator in series with each amplifier has a dynamic range of less than 3 dB.

23. An antenna according to any one of claims 14 to 22, **characterized in that** it includes a first series of a plurality of first Butler matrices disposed in parallel planes and a second series of a plurality of first Butler matrices also disposed in parallel planes in a direction different from that of the first series, to enable the displacement of areas or correction of pointing errors in two different directions, and therefore in all directions of the area covered by the antenna.

24. An antenna according to claim 23, **characterized in that** the directions of the two series of first Butler matrices are orthogonal.

25. An antenna according to claim 14, **characterized in that** the Butler matrices are 8^{th} order matrices or 16^{th} order matrices.

## Patentansprüche

1. Mehrfachstrahl-Empfangsantenne für geostationären Satelliten eines Telekommunikationssystems, das ein in Bereiche eingeteiltes Gebiet abdecken soll, wobei die n Strahlen, die jeweils für einen Bereich bestimmt sind, auf der Grundlage von mehreren strahlenden Elementen definiert werden, die in einem Komplex aus N strahlenden Elementen (22₁, ..., 22_{N}) oder Quellen enthalten sind, die in der Nähe der Fokalebene eines Reflektors angeordnet sind, wobei die Antenne eine Vielzahl von ersten Matrizen (50ⱼ) des Butler-Typs beinhaltet, von denen jeweils jeder Eingang mit einem strahlenden Element (22ₖ₊₁, ..., 22ₖ₊₈) verbunden ist und von denen jeder Ausgang (56ₖ₊₁, ..., 56ₖ₊₈) mittels eines Verstärkers (62ₖ₊₁) mit einem entsprechenden Eingang einer Kehrmatrix (54ⱼ) des Butler-Typs verbunden ist, wobei die Ausgänge der Kehrmatrizen des Butler-Typs mit einem Strahlen bildenden Netz verknüpft sind, wobei jede erste Matrix und jede entsprechende Kehrmatrix des Butler-Typs es gestattet, die von jedem strahlenden Element empfangene Energie auf die Gesamtheit der Verstärker zu verteilen, damit ein Ausfall eines Verstärkers eine gleichmäßig auf alle Ausgangssignale verteilte Wirkung hat, **dadurch gekennzeichnet, dass** die Antenne Mittel (84, 84ₖ₊₁, 84ₖ₊₃) beinhaltet, um die Bereichsanordnungen zwecks Korrektur eines Ausrichtungsfehlers der Antenne abzuändern, einen Phasenschieber (84ₖ₊₁) der jeweils mit jedem der Verstärker (62ₖ₊₁) verbunden ist, wobei diese Mittel zur Abänderung der Bereichsanordnungen diese Phasenschieber enthalten, und **dadurch gekennzeichnet, dass** zur Korrektur einer Winkelabweichung und gleichzeitiger Neuausrichtung aller Strahlen die Phasenschieber gesteuert werden, um die Steilheit der Phasenfront (80) der Ausgangssignale der ersten Matrix des Butler-Typs (50ⱼ) abzuändern.

2. Antenne gemäß Anspruch 1, **dadurch gekennzeichnet, dass** jede Matrix des Butler-Typs eine Anzahl Eingänge gleich ihrer Anzahl der Ausgänge aufweist.

3. Antenne gemäß Anspruch 1 oder 2, **dadurch gekennzeichnet, dass** ein Dämpfer (86ₖ₊₁) mit jedem Verstärker und jedem Phasenschieber in Reihe geschaltet ist, so dass es möglich wird, die Verstärkungen der Verstärker abzugleichen.

4. Antenne gemäß einem der Ansprüche 1 bis 3, **dadurch gekennzeichnet, dass** sie mindestens zwei Matrizen des Butler-Typs (M₁, M₂) beinhaltet mit Eingängen, die an die strahlenden Elemente angeschlossen sind, wobei mindestens eines (22q) der strahlenden Elemente gleichzeitig an einen Eingang der ersten Matrix (M₁) angeschlossen ist und an einen Eingang der zweiten Matrix (M₂) des Butler-Typs.

5. Antenne gemäß Anspruch 4, **dadurch gekennzeichnet, dass** das mit zwei Matrizen des Butler-Typs verknüpfte strahlende Element an die Eingänge dieser beiden Matrizen mittels eines Kopplers 3dB (14₂) angeschlossen ist und **dadurch gekennzeichnet, dass** ein analoger Koppler (144) an den entsprechenden Ausgängen der Kehrmatrizen des Butler-Typs vorgesehen ist.

6. Antenne gemäß Anspruch 4 oder 5, **dadurch gekennzeichnet, dass** sie in Reihe mit jedem Verstärker und Phasenschieber einen Dämpfer (86ₖ₊₁) beinhaltet, der im Falle des Ausfalls eines mit einer Matrix verknüpften Verstärkers die Ausgangssignale der anderen Matrix des Butler-Typs dämpft, um die Ausgangssignale dieser beiden Matrizen zu homogenisieren.

7. Antenne gemäß einem der vorstehenden Ansprüche, **dadurch gekennzeichnet, dass** zwischen jedem Ausgang der ersten Matrix des Butler-Typs und jedem entsprechenden Eingang der Kehrmatrix des Butler-Typs parallel geschaltete Verstärker (62ₖ₊₁, 62'ₖ₊₁) vorgesehen werden, die zum Beispiel durch 90°-Koppler (88, 90) verknüpft werden.

8. Antenne gemäß einem der vorstehenden Ansprüche, **dadurch gekennzeichnet, dass**, da sie für den Empfang bestimmt ist, die erste Matrix des Butler-Typs Filterungsmittel enthält, um die Sendefrequenzbänder zu unterdrücken.

9. Antenne gemäß einem der vorstehenden Ansprüche, **dadurch gekennzeichnet, dass** die Kehrmatrix des Butler-Typs und das Strahlen bildende Netz einen einzigen Komplex bilden.

10. Antenne gemäß Anspruch 3 oder 6, **dadurch gekennzeichnet, dass** der Dämpfer in Reihe mit jedem Verstärker eine Dynamik unter 3 dB aufweist.

11. Antenne gemäß einem beliebigen vorstehenden Anspruch, **dadurch gekennzeichnet, dass** sie eine erste Reihe einer Vielzahl von ersten Butler-Matrizen beinhaltet, die in parallelen Ebenen angeordnet sind, und eine zweite Reihe einer Vielzahl von ersten Butler-Matrizen, die ebenfalls in parallelen Ebenen in einer Richtung angeordnet sind, die von der Richtung der ersten Reihe verschieden ist, so dass die Verschiebung der Bereiche oder Korrekturen von Ausrichtungsfehlem in zwei verschiedenen Richtungen möglich sind, und somit in allen Richtungen des von der Antenne abgedeckten Bereichs.

12. Antenne gemäß Anspruch 11, **dadurch gekennzeichnet, dass** die Richtungen der beiden Reihen erster Butler-Matrizen orthogonal sind.

13. Antenne gemäß Anspruch 1, **dadurch gekennzeichnet, dass** die Butler-Matrizen von der Ordnung acht oder sechzehn sind.

14. Mehrfachstrahl-Sendeantenne für geostationären Satelliten eines Telekommunikationssystems, das ein in Bereiche eingeteiltes Gebiet abdecken soll, wobei die n Strahlen, die jeweils für einen Bereich bestimmt sind, auf der Grundlage von mehreren strahlenden Elementen definiert werden, die in einem Komplex aus N strahlenden Elementen (22₁, ..., 22_{N}) oder Quellen enthalten sind, die in der Nähe der Fokalebene eines Reflektors angeordnet sind, wobei die Antenne eine Vielzahl von ersten Matrizen (50ⱼ) des Butler-Typs beinhaltet, von denen jeweils jeder Eingang mit einem strahlenden Element (22ₖ₊₁, ..., 22ₖ₊₈) verbunden ist und von denen jeder Ausgang (56ₖ₊₁, ..., 56ₖ₊₈) mittels eines Verstärkers (62ₖ₊₁) mit einem entsprechenden Eingang einer Kehrmatrix (54ⱼ) des Butler-Typs verbunden ist, wobei die Eingänge der Kehrmatrizen des Butler-Typs mit einem Strahlen bildenden Netz verknüpft sind, wobei jede erste Matrix und jede entsprechende Kehrmatrix des Butler-Typs es gestattet, die von jedem strahlenden Element empfangene Energie auf die Gesamtheit der Verstärker zu verteilen, damit ein Ausfall eines Verstärkers eine gleichmäßig auf alle Ausgangssignale verteilte Wirkung hat, **dadurch gekennzeichnet, dass** die Antenne Mittel (84, 84ₖ₊₁, 84ₖ₊₃) beinhaltet, um die Bereichsanordnungen zwecks Korrektur eines Ausrichtungsfehlers der Antenne abzuändern, einen Phasenschieber (84ₖ₊₁), der jeweils mit jedem der Verstärker (62ₖ₊₁) verbunden ist, wobei diese Mittel zur Abänderung der Bereichsanordnungen diese Phasenschieber enthalten, und **dadurch gekennzeichnet, dass** zur Korrektur einer Winkelabweichung und gleichzeitiger Neuausrichtung aller Strahlen die Phasenschieber gesteuert werden, um die Steilheit der Phasenfront (80) der Eingangssignale der ersten Matrix des Butler-Typs (50ⱼ) abzuändern.

15. Antenne gemäß Anspruch 14, **dadurch gekennzeichnet, dass** jede Matrix des Butler-Typs eine Anzahl Eingänge gleich ihrer Anzahl der Ausgänge aufweist.

16. Antenne gemäß Anspruch 14 oder 15, **dadurch gekennzeichnet, dass** ein Dämpfer (86ₖ₊₁) mit jedem Verstärker und jedem Phasenschieber in Reihe geschaltet ist, so dass es möglich wird, die Verstärkungen der Verstärker abzugleichen.

17. Antenne gemäß einem der Ansprüche 14 bis 16, **dadurch gekennzeichnet, dass** sie mindestens zwei Matrizen des Butler-Typs (M₁, M₂) beinhaltet mit Eingängen (oder Ausgängen), die an die strahlenden Elemente angeschlossen sind, wobei mindestens eines (22q) der strahlenden Elemente gleichzeitig an einen Eingang der ersten Matrix (M₁) angeschlossen ist und an einen Eingang der zweiten Matrix (M₂) des Butler-Typs.

18. Antenne gemäß Anspruch 17, **dadurch gekennzeichnet, dass** das mit zwei Matrizen des Butler-Typs verknüpfte strahlende Element an die Ausgänge dieser beiden Matrizen mittels eines Kopplers 3dB (14₂) angeschlossen ist und **dadurch gekennzeichnet, dass** ein analoger Koppler (144) an den entsprechenden Eingängen der Kehrmatrizen des Butler-Typs vorgesehen ist.

19. Antenne gemäß Anspruch 17 oder 18, **dadurch gekennzeichnet, dass** sie in Reihe mit jedem Verstärker und Phasenschieber einen Dämpfer (86ₖ₊₁) beinhaltet, der im Falle des Ausfalls eines mit einer Matrix verknüpften Verstärkers die Ausgangssignale der anderen Matrix des Butler-Typs dämpft, um die Ausgangssignale dieser beiden Matrizen zu homogenisieren.

20. Antenne gemäß einem der Ansprüche 14 bis 19, **dadurch gekennzeichnet, dass** zwischen jedem Eingang der ersten Matrix des Butler-Typs und jedem entsprechenden Ausgang der Kehrmatrix des Butler-Typs parallel geschaltete Verstärker (62ₖ₊₁, 62'ₖ₊₁) vorgesehen werden, die zum Beispiel durch 90°-Koppler (88, 90) verknüpft werden.

21. Antenne gemäß einem der Ansprüche 14 bis 20, **dadurch gekennzeichnet, dass** die Kehrmatrix des Butler-Typs und das Strahlen bildende Netz einen einzigen Komplex bilden.

22. Antenne gemäß Anspruch 16 oder 19, **dadurch gekennzeichnet, dass** der Dämpfer in Reihe mit jedem Verstärker eine Dynamik unter 3 dB aufweist.

23. Antenne gemäß einem der Ansprüche 14 bis 22, **dadurch gekennzeichnet, dass** sie eine erste Reihe einer Vielzahl von ersten Butler-Matrizen beinhaltet, die in parallelen Ebenen angeordnet sind, und eine zweite Reihe einer Vielzahl von ersten Butler-Matrizen, die ebenfalls in parallelen Ebenen in einer Richtung angeordnet sind, die von der Richtung der ersten Reihe verschieden ist, so dass die Verschiebung der Bereiche oder Korrekturen von Ausrichtungsfehlern in zwei verschiedenen Richtungen möglich sind, und somit in allen Richtungen des von der Antenne abgedeckten Bereichs.

24. Antenne gemäß Anspruch 23, **dadurch gekennzeichnet, dass** die Richtungen der beiden Reihen erster Butler-Matrizen orthogonal sind.

25. Antenne gemäß Anspruch 14, **dadurch gekennzeichnet, dass** die Butler-Matrizen von der Ordnung acht oder sechzehn sind.
